# EUROPÄISCHE PATENTSCHRIFT

(11) **EP 1 050 482 B1**
(45) Veröffentlichungstag und Bekanntmachung des Hinweises auf die Patenterteilung: **14.12.2005**
(21) Anmeldenummer: 00109023.2
(22) Anmeldetag: 27.04.2000
(51) Int. Cl.: B65D 65/38, B41M 3/14, G09F 3/03

(54) **Folie mit Sicherheitsmerkmal, ein Verfahren zu deren Herstellung sowie deren Verwendung als Verpackungsmaterial**
Foil with security feature, production method and its use as packaging material
Feuille avec fonction de sécurité, méthode de fabrication et son utilisation comme matériau d'emballage

(30) Priorität: 04.05.1999 DE 19920355
(43) Veröffentlichungstag der Anmeldung: 08.11.2000
(73) Patentinhaber: Wipak Walsrode GmbH & Co. KG, 29656 Walsrode (DE)
(72) Erfinder: Stöber, Olaf, Dr., 27283 Verden (DE); Kuckertz, Christian, Dr., 57462 Olpe (DE); Ahrens, Adolf, 27336 Häuslingen (DE)
(74) Vertreter: Kutzenberger, Helga

(56) Entgegenhaltungen:
- EP-A- 0 093 009
- EP-A- 0 317 202
- EP-A- 0 585 076
- EP-A- 0 787 656
- GB-A- 1 095 286

## Beschreibung

Die vorliegende Erfindung betrifft Folien und befaßt sich mit Sicherheitsmerkmalen die auf Folien aufgebracht werden können, um die Folie oder in der Folie verpackte Güter in einfacher Weise vor unauthorisierter Nachahmung zu schützen.

Es ist bekannt (GB-A-1095286) klein bedruckte Sicherheitsstreifen in Sicherheitspapier einzuarbeiten, um daraus fälschungssichere Banknoten herzustellen.

Nicht nur gefälschte Banknoten, sondern auch die Herstellung und der Verkauf von gefälschten Gütern stellt ein ständig wachsendes Problem dar. Solche gefälschten Produkte werden häufig in täuschend ähnlicher Art wie das Originalgut verpackt, um so potentielle Käufer zu täuschen und sie glauben zu machen, Originale zu erstehen. Dies wirft verschiedene Probleme auf. Zum einen entgeht dem Hersteller der Originalprodukte Geschäft. Zum anderen wird der Inhaber der Rechte an dem Produkt um sein geistiges Eigentum betrogen. In vielen Fällen noch wichtiger, stellt sich die Tatsache dar, daß die Nachahmungen oft von minderer Qualität sind und so dem Hersteller einen nicht unerheblichen Imageverlust zufügen. Des weiteren kann die mindere Qualität zu Ansprüchen aus der Produkthaftung führen, so daß es dem Hersteller des Originals obliegt nachzuweisen, daß das den Schaden verursachende Gut nicht von ihm stammt. Aus diesen Gründen heraus ist es wünschenswert, Originalprodukte so zu kennzeichnen, daß es dem Verbraucher möglich wird, die Originalität zu erkennen und daß es im Schadensfall möglich ist, die Originaltät nachzuweisen.

Die verschiedenartigsten Güter, angefangen bei Lebensmitteln über Konsumgüter wie Compact Disc und Videokassetten bis hin zu Ersatzteilen für Autos oder Flugzeuge werden heute in Umverpackungen gehandelt. Häufig werden diese Verpackungen aus Kunststofffolien, Papier, Pappe oder Verbunden dieser Stoffe hergestellt.

Um die Originalität des Packgutes nachzuweisen wurden bereits bisher die Umverpackungen als Trägermedien für Sicherheitsmerkmale eingesetzt. So muß das Packgut selbst nicht mit dem Merkmal ausgerüstet werden und man kann z.B. mehrere Produkte eines Markenartikelherstellers mit dem markentypischen Sicherheitsmerkmal versehen, ohne in die Fertigungsabläufe jedes einzelnen Produktes eingreifen zu müssen.

Eine bekannte Form des Originalitätsschutzes stellt der Einsatz von sogenannten Sicherheitsetiketten oder Sicherheitsfäden mit Mikrodruck (EP-A-0 787 656) dar. Auch auf die Verpackung aufgebrachte Prägehologramme finden Einsatz genauso wie über Aufreißstreifen eingebrachte Sicherheitsmerkmale. Letztere sind nicht immer gewünscht, da die bereits im Einsatz befindlichen Verpackungsmaschinen nicht immer für den Einsatz von Aufreißstreifen ausgelegt sind. Prägehologramme Sicherheitsetiketten oder Sicherheitsfäden müssen in einem eigenem Arbeitsschritt gefertigt und appliziert werden, was Mehraufwand und damit Mehrkosten verursacht.

Es stellte sich daher die Aufgabe, auf einfache Weise ein Sicherheitsmerkmal in eine Verpackung zu integrieren, so daß keine neuen, zusätzlichen Arbeitsschritte beim Herstellen der Verpackung notwendig werden.

Gegenstand der Erfindung sind daher bedruckte Verpackungsfolien aus Kunststoff, gegebenenfalls im Verbund mit einem anderen Material, dadurch gekennzeichnet, daß sie auf einer Seite ein Sicherheitsmerkmal in einer Mikroschrift aufdruckt hat und aus mono-oder biaxial orientierten polymeren Wirkstoffen besteht. Dieser Aufdruck der Mikroschrift stellt ein Sicherheitsmerkmal im Sinne der Aufgabenstellung dar.

Als Folien kommen Folien aus Polypropylen, Polypropylen-Copolymer, Polypropylen-Terpolymer, Polyester, Polyamid, Polyethylen, Polyethylen-Copolymer, Polyethylen-Terpolymer, Polyvinylchlorid, Vinylchlorid-Copolymer, Vinylchlorid-Terpolymer, Polystyrol, Polystyrol-Copolymer, Polystyrol-Terpolymer, Polycarbonat, Polyketon, Polymethylmethacrylat, Polymethylmethacrylat-Copolymere oder Zellglas in Frage. Bevorzugt werden biaxial orientierte Trägerfolien aus Polypropylen, Polypropylen-Copolymer, Polypropylen-Terpolymer, Polyester oder Polyamid eingesetzt.

Auch Verbundfolien aus diesen Trägerfolien in beliebiger Kombination, sowie Schichtaufbauten dieser Trägerfolien mit anderen Materialien wie z.B. einen anderen oder gleichen Kunststoff Metall, insbesondere Aluminium, oder Ionomer kommen als Folien in Frage. Die Verbunde können dabei durch Klebstoffkaschierung Coextrusion oder Bedampfung oder einer Kombination dieser Verfahren hergestellt werden.

Die Folien können auch als Verbundpackstoff mit Papier kaschiert sein, wobei die Kaschierung sowohl vor als auch nach der Bedruckung erfolgen kann. Das Papier kann auch der Druckträger sein, der durch eine Kunststofffolie mit zusätzlichen Eigenschaften ausgerüstet wird.

Ein weiterer Gegenstand der Erfindung ist ein Verfahren zur Herstellung der erfindungsgemäßen Verpackungsfolie, indem man die Folie mit einer Mikroschrift bedruckt.

Erfindungsgemäß werden bedruckte Verpackungsfolien so hergestellt, daß man in einem Arbeitsgang eine Trägerfolie sowohl mit dem Standarddruckbild als auch mit dem Sicherheitsmerkmal ausrüstet. So gelingt es durch die Verwendung von geeigneten Druckformen, innerhalb eines ohnehin anfallenden Arbeitsschrittes ein Sicherheitsmerkmal zu integrieren.

Der Druck kann sowohl als Frontal- als auch als Konterdruck ausgeführt werden. Im Falle von Verbundfolien kann die Druckfarbe auch zwischen den Schichten angeordnet sein.

Die Trägerfolie kann eine Dicke zwischen 10 und 300 µm und eine Breite zwischen 20 und 2000 mm haben. Bevorzugt liegt die Dicke zwischen 15 und 60 µm und die Breite zwischen 600 und 1400 mm.

Die Bedruckung der Trägerfolie kann ein- oder mehrfarbig erfolgen. Es kommt hierfür jedes für Folien einsetzbare Druckverfahren in Betracht. Insbesondere erfolgt der Druck in typischen Verpackungsdruckverfahren wie Offset-, Sieb-, Flexo-, UV-Flexo oder Tiefdruck. Insbesondere im Offset- oder Tiefdruck, ganz besonders im Tiefdruck.

Bei den Mikroschriften handelt es sich um Schriften, deren Buchstabengröße weniger als 0,7 mm beträgt. Besonders um solche, deren Größe kleiner als 0,3 mm ist. Ganz besonders bevorzugt Größen kleiner 0,26 mm. Die Schriften können in beliebiger Weise in das Druckbild integriert werden.

Die Mikroschriften können sowohl in positiver Schrift als auch in negativer Schrift gedruckt werden. Positive Schriften erhält man, indem die Linien der Buchstaben und Ziffern ausgedruckt werden. Bei negativen Schriften dagegen werden die Linien der Buchstaben und Ziffern nicht ausgedruckt, vielmehr wird nur die Umgebung der Buchstaben und Ziffern bedruckt.

Eine Ausführungsform weist Schriften in normaler Größe, d.h. größer als 0,7 mm, auf, welche wiederum aus Mikroschriften aufgebaut sind. Bei der genauen Inspizierang der "normalen" Schrift mit einer starken Lupe oder einem Mikroskop wird dann die Mikroschrift erkennbar.

In vorteilhafter Weise können durch die erfindungsgemäßen Verpackungsmaterialien Produkte vor Fälschungen geschützt werden. Der Sinn des Sicherheitselementes liegt darin, beim Auftreten von Fälschungen deren mangelnde Originalität gerichtlich nachweisen zu können oder aber auch dem Verbraucher, einem Zwischenhändler oder einer Behörde wie Zoll oder Polizei zu ermöglichen, mit einfachen Mitteln die Originalität eines Produktes zu erkennen.

Der Druck auf der einen Seite der Trägerfolie kann mit den bekannten Druckmaschinen erfolgen. Ein Druckwerk wird dabei für das Drucken der Mikroschrift ausgelegt.

Durch das erfindungsgemäße Einbringen eines Sicherheitselementes mittels Druckverfahren ohne zusätzliche Fertigungsschritte gelingt es , in besonders einfacher und wirtschaftlicher Weise, Verpackungsmaterialien mit einem Sicherheitselement auszustatten. Ein weiterer Gegenstand der Erfindung ist daher die Verwendung der erfindungsgemäßen Verpackungsfolien als Verpackungsmaterial.

### Beispiele

### Beispiel 1

Eine Folie aus biaxial orientiertem Polypropylen, mit einer Dicke von 20 µm wird achtfarbig mit einer auf Polyvinylbutyral-Bindemittel basierenden Farbe bedruckt. Es wird dabei in-line eine Coronabehandlung aufgebracht. In einem neunten Farbwerk wird mit schwarzer Farbe des gleichen Farbsystems ein Schriftzug in Mikroschrift (Schriftgröße: 0,2 mm) gedruckt.

### Beispiel 2

Eine Folie aus biaxial orientiertem Polypropylen, mit einer Dicke von 20 µm wird achtfarbig mit einer auf Polyvinylbutyral-Bindemittel basierenden Farbe bedruckt. Es wird dabei in-line eine Coronabehandlung aufgebracht. In einem neunten Farbwerk wird mit schwarzer Farbe des gleichen Farbsystems ein Schriftzug in Mikroschrift (Schriftgröße: 0,2 mm) gedruckt. Alle Drucke werden als Konterdruck ausgeführt. In einem zweiten Fertigungsschritt wird die bedruckte Folie mit einem lösungsmittelfreiem Kaschierklebstoff gegen eine 20 µm dicke, metallisierte, biaxial orientierte Polypropylenfolie kaschiert.

## Patentansprüche

1. Eine bedruckte Verpackungsfolie aus Kunststoff ggf. im Verbund mit einem anderen Material, **dadurch gekennzeichnet, dass** die Folie auf einer Seite ein Sicherheitsmerkmal in einer Mikroschrift aufgedruckt hat und aus mono- oder biaxial orientierten polymeren Werkstoffen besteht.

2. Verpackungsfolie nach Anspruch 1, **dadurch gekennzeichnet, dass** die Mikroschrift in positiver oder negativer Schrift gedruckt ist.

3. Verpackungsfolie nach Anspruch 1, **dadurch gekennzeichnet, dass** Schriftzüge und Flächen aus Mikroschriften aufgebaut sind.

4. Verpackungsfolie nach Anspruch 1, **dadurch gekennzeichnet, dass** die sie aus Zellglas, Polyvinylchlorid, Vinylchlorid-Copolymer, Vinylchlorid-Terpolymer, Polyester, Polypropylen, Propylen-Copolymer, Polypropylen-Terpolymer, Polypropylen-Polyethylen-Copolymer, Polyamid, Polyethylen, Polyethylen-Copolymer, Polyethylen-Terpolymer, Polystyrol, Polystyrol-Copolymer, Polystyrol-Terpolymer, Polycarbonat, Polyketon, Polymethacrylat oder Polymethacrylat-Copolymer besteht.

5. Verpackungsfolie nach einem der Ansprüche 1 bis 4, **dadurch gekennzeichnet, dass** sie mit einer Polymerfolie, mit Papier, einer metallisierten Polymerfolie, einer Metallfolie oder einer im Vakuum bedampften Folie kaschiert ist.

6. Verpackungsfolie nach einem der Ansprüche 1 bis 5, **dadurch gekennzeichnet, dass** die Mikroschrift in der Buchstabenhöhe kleiner als 0,7 mm ist.

7. Verfahren zur Herstellung einer bedruckten Verpackungsfolie aus Kunststoff ggf. im Verbund mit einem anderen Material nach einem der Ansprüche 1 - 6, **dadurch gekennzeichnet, dass** man die Folie mit einer Mikroschrift bedruckt.

8. Verfahren nach Anspruch 7, **dadurch gekennzeichnet, daß** man die Mikroschrift im Tiefdruckverfahren aufbringt.

9. Verpackungsmaterial enthaltend eine Verpackungsfolie aus Kunststoff gemäß einem der Ansprüche 1 bis 6.

10. Verwendung einer Verpackungsfolie gemäß einem der Ansprüche 1 bis 6 als Verpackungsmaterial.

## Claims

1. A printed packaging foil composed of plastic if appropriate in a composite with another material, **characterized in that** one side of the foil has a security feature applied by printing in a microscript, and **in that** the foil is composed of mono- or biaxially oriented polymeric materials.

2. Packaging foil according to Claim 1, **characterized in that** the microscript has been printed in positive or negative script.

3. Packaging foil according to Claim 1, **characterized in that** characters and areas are composed of microscript.

4. Packaging foil according to Claim 1, **characterized in that** it is composed of cellophane, polyvinyl chloride, vinyl chloride copolymer, vinyl chloride terpolymer, polyester, polypropylene, polypropylene copolymer, polypropylene terpolymer, polypropylene-polyethylene copolymer, polyamide, polyethylene, polyethylene copolymer, polyethylene terpolymer, polystyrene, polystyrene copolymer, polystyrene terpolymer, polycarbonate, polyketone, polymethacrylate or polymethacrylate copolymer.

5. Packaging foil according to any of Claims 1 to 4, **characterized in that** it has been laminated to a polymer foil, to paper, to a metallized polymer foil, to a metal foil, or to a foil having a vacuum-deposited coating.

6. Packaging foil according to any of Claims 1 to 5, **characterized in that** the height of the letters in the microscript is smaller than 0.7 mm.

7. Process for production of a printed packaging foil composed of plastic if appropriate in a composite with another material according to any of Claims 1 to 6, **characterized in that** the foil is printed with a microscript.

8. Process according to Claim 7, **characterized in that** the microscript is applied by the intaglio printing process.

9. Packaging material, comprising a packaging foil composed of plastic according to any of Claims 1 to 6.

10. Use of a packaging foil according to any of Claims 1 to 6 as packaging material.

## Revendications

1. Film d'emballage imprimé, constitué de matière synthétique et qui forme éventuellement un composite avec un autre matériau, **caractérisé en ce qu'**une caractéristique de sécurité est imprimée en micro-écriture sur un côté du film et **en ce que** le film est constitué de substances polymères orientées monoaxialement ou biaxialement.

2. Fim d'emballage selon la revendication 1, **caractérisé en ce que** la micro-écriture est imprimée en positif ou en négatif.

3. Fim d'emballage selon la revendication 1, **caractérisé en ce que** les traits et les surfaces d'écriture sont constitués de micro-écritures.

4. Fim d'emballage selon la revendication 1, **caractérisé en ce qu'**il est constitué de verre cellulaire, de poly(chlorure de vinyle), de copolymères de chlorure de vinyle, de terpolymères de chlorure de vinyle, de polyester, de polypropylène, de copolymères de propylène, de terpolymères de propylène, de copolymères de propylène et d'éthylène, de polyamide, de polyéthylène, de copolymères d'éthylène, de terpolymères d'éthylène, de polystyrène, de copolymères de styrène, de terpolymères de styrène, de polycarbonate, de polycétone, de polyméthacrylate ou de copolymères de méthacrylate.

5. Fim d'emballage selon l'une des revendications 1 à 4, **caractérisé en ce qu'**on y contre-colle un film polymère, du papier, un film de polymère métallisé, un film métallique ou un film vaporisé sous vide.

6. Fim d'emballage selon l'une des revendications 1 à 5, **caractérisé en ce que** la hauteur des caractères de la micro-écriture est inférieure à 0,7 mm.

7. Procédé de fabrication d'un film d'emballage imprimé constitué de matière synthétique et qui forme éventuellement un composite avec un autre matériau, **caractérisé en ce qu'**on imprime une micro-écriture sur le film.

8. Procédé selon la revendication 7, **caractérisé en ce qu'**on apporte la micro-écriture par héliogravure.

9. Matériau d'emballage qui comprend un film d'emballage en matière synthétique selon l'une des revendications 1 à 6.

10. Utilisation d'un film d'emballage selon l'une des revendications 1 à 6 comme matériau d'emballage.
